# EUROPÄISCHE PATENTSCHRIFT

(11) **EP 0 568 904 B1**
(45) Veröffentlichungstag und Bekanntmachung des Hinweises auf die Patenterteilung: **14.02.1996**
(21) Anmeldenummer: 93106845.6
(22) Anmeldetag: 28.04.1993
(51) Int. Cl.: B01F 5/06

(54) **Mischeinrichtung für flüssige Medien**
Mixing device for fluid mediums
Mélangeur des fluides

(30) Priorität: 04.05.1992 DE 4214780
(43) Veröffentlichungstag der Anmeldung: 10.11.1993
(73) Patentinhaber: ABB Flexible Automation GmbH, D-35510 Butzbach (DE)
(72) Erfinder: Nussbaum, Herbert, W-6463 Freigericht (DE)
(74) Vertreter: Rupprecht, Klaus, Dipl.-Ing.

(56) Entgegenhaltungen:
- EP-A- 0 212 290
- DE-A- 2 742 018
- FR-A- 2 301 281
- FR-A- 2 573 960
- GB-A- 595 442
- GB-A- 729 226
- US-A- 3 989 434
- PATENT ABSTRACTS OF JAPAN vol. 1, no. 46 (M-77)6. Mai 1977

## Beschreibung

Die Erfindung betrifft eine Mischeinrichtung gemäß dem Oberbegriff des Anspruchs 1.

Beim Mischen von Flüssigkeiten mit gasförmigen Stoffen ist es bekannt, die Flüssigkeit mechanisch zu verwirbeln, um hierdurch die Oberfläche der Flüssigkeit zu vergrößern, die dann als Adsorptionsfläche für das hinzutretende betreffende gasförmige Medium dient. Mischeinrichtungen, die sich diese Wirkungsweise zu Nutze machen, sind aus dem täglichen Leben bekannt, z.B. Küchenmixer, bei denen die Flüssigkeit durch eine mechanisch von außen aufgeprägte Drehbewegung infolge der auftretenden Fliehkräfte und der Gestaltung der die Flüssigkeit aufnehmenden Behältnisse die gewünschte Vermengung mit dem gasförmigen Medium erreicht wird.

In anderen Bereichen der Technik, in denen ebenfalls Flüssigkeits-Gas-Gemische benötigt werden, gelangen ähnliche Vorrichtungen zum Einsatz. Diese Vorrichtungen sind aufwendig in ihrer Gestaltung und in ihrem Fremdenergiebedarf.

Eine Mischeinrichtung der eingangs genannten Art ist aus der EP-A-0 212 290 bekannt, bei welcher in einer Ausnehmung ein Schaft geführt ist, wobei wahlweise bzw. alternativ die Ausnehmung und/oder der Schaft jeweils mit einer gewindeähnlichen Profilierung versehen ist, so daß das strömende flüssige Medium mit dem strömenden gasförmigen Medium gegenläufig zusammengeführt wird, wobei das flüssige und das gasförmige Medium jeweils einem Drall unterworfen sind, und einem wendelartigem Strömungsweg folgen. Hierdurch wird ein permanenter Zusammenprall von Teilchen des flüssigen Mediums mit Teilchen des gasförmigen Mediums bewirkt, wodurch eine intensive Durchmischung der beiden Medien erfolgt, so daß ein nebelartiges Fluid resultiert.

Ausgehend von diesem Stand der Technik ist es daher Aufgabe der Erfindung, eine einfach gestaltete Mischeinrichtung zu schaffen, mit der das Mischen von flüssigen und gasförmigen Medien zuverlässig durchgeführt werden kann und die gleichzeitig auch eine Einstellung bzw. Unterbrechung des Austritts des vermischten Mediumstroms ermöglicht.

Diese Aufgabe wird erfindungsgemäß durch die kennzeichnenden Merkmale des Patentanspruchs 1 gelöst.

Dementsprechend ist der Schaft als Düsennadel ausgebildet die am austrittsseitigen Ende einen Ansatz aufweist, der mit dem die Ausnehmung einfassenden Gehäuserand zusammenarbeitet.

In Weiterbildung der Erfindung ist vorgesehen, daß die zur Lenkung der Strömungsrichtung des flüssigen wie des gasförmigen Mediums dienenden Zuführungen auf gleicher Höhe einander gegenüber angeordnet sind.

Dabei kann es vorteilhaft sein, wenn die Zuführungen unter einem Winkel von < = 60° zur Ausströmachse der Ausnehmung hin angewinkelt sind, so daß das der Ausnehmung zustromende flüssige bzw. gasförmige Medium bereits in Austrittsrichtung beaufschlagt ist.

Eine weitere Verbesserung der Erfindung ist dadurch erreicht, daß die Mittelachsen der Zuführungen und damit die Strömungsachsen der darin geführten Medienströme tangential in die Ausnehmung des Gehäuses der Mischeinrichtung einströmen, wodurch das flüssige wie auch das gasförmige Medium einen wendelartigen Strömungsverlauf haben.

Gemäß einer bevorzugten Ausführungsform der erfindungsgemäßen Mischeinrichtung kann vorgesehen sein, daß die im Gehäuse der Mischeinrichtung angeordnete Ausnehmung oder die darin geführte Düsennadel mit einem Kreuzgewinde, d.h. einem links- und rechtsdrehenden Doppelgewinde, versehen ist. Hierdurch ist eine Verbesserung der Durchmischung der beiden Medienströme bezweckt.

In weiterer Verbesserung dieser Ausführungsform kann auch vorgesehen sein, daß sowohl die Ausnehmung als auch die darin geführte Düsennadel mit dem Kreuzgewinde versehen sind.

Bei allen bisher beschriebenen Ausgestaltungen der mit Gewinde versehenen Ausnehmung und Düsennadel bildet jeder Gewindegang begrenzt durch die Gewindeflanke einen wendelartigen Strömungskanal für das hindurchgeleitete Strömungsmedium (flüssig oder gasförmig), wobei es bei der gegenläufigen Durchströmung aufgrund der Zwangsführung zu einer intensiven gegenseitigen Beaufschlagung beider Medienströme kommt, wodurch die bezweckte Durchmischung besonders intensiv erfolgt.

Zur Erhöhung dieser Durchmischung ist es besonders vorteilhaft, wenn die Düsennadel eng toleriert in der Ausnehmung im Gehäuse der Mischeinrichtung geführt ist und der zwischen dem Umfang der Düsennadel und der Innenwandung der Ausnehmung befindliche Spalt mit Ausnahme der Umfangsnuten klein genug ist, um den Durchtritt von Flüssigkeit zu verhindern.

Eine weitere Verbesserung der Erfindung besteht darin, daß die Düsennadel austrittsseitig eine Rändelung aufweist.

Gemäß einer bevorzugten Verbesserung der Erfindung ist vorgesehen, daß die Düsennadel mit einer Schließvorrichtung in Wirkverbindung steht, welche die Düsennadel gegen den anstehenden Mediumdruck beaufschlagt, so daß sich in Ruhestellung der Ansatz an den Gehäuserand anlegt und in Arbeitsstellung entsprechend der vorgegebenen Einstellung hiervon abhebt und einen Ringspalt freigibt.

In bevorzugter Ausgestaltung ist der Ansatz an dem austrittsseitigen Ende der Düsennadel doppelkegelförmig ausgebildet, wobei der zur Düsennadel weisende Kegel als Kegelstumpf ausgebildet in die Düsennadel übergeht.

In weiterer Verbesserung der Erfindung ist das gehäuseseitige Ende der Düsennadel mit einer Druckplatte verbunden, welche durch eine Feder in Schließrichtung vorgespannt ist und durch Ansteuerung mit Fremddruck, der die Druckplatte beaufschlagt, in Arbeitsstellung gebracht wird.

Das austrittsseitige Ende des Gehäuses der Mischeinrichtung ist zylindrisch geformt und mit Dichtflächen versehen, die es ermöglichen, eine starre oder flexible, z.B. Schlauch, Leitung gasdicht anzuschließen und mittels Gewinde-, Bajonett- oder Klammerverbindung mit dem Gehäuse zu verbinden.

Diese und weitere vorteilhafte Ausgestaltungen der Erfindung sind Gegenstand der Unteransprüche.

Anhand eines in der Zeichnung dargestellten Ausführungsbeispiels sollen die Erfindung, vorteilhafte Ausgestaltungen und Verbesserungen der Erfindung näher erläutert und beschrieben werden.

Es zeigt die einzige Figur einen Längsschnitt durch eine erfindungsgemäße Mischeinrichtung.

Die einzige Figur zeigt im Längsschnitt eine Mischeinrichtung 10, mit einem Gehäuse 12, das einen Druckverschluß 14, einen Anschlußstutzen 16 sowie zwei Zuführungen 18, 19 für flüssiges bzw. gasförmiges Medium aufweist.

Der Anschlußstutzen 16 umschließt eine Ausnehmung 17, in welcher eine Düsennadel 20 in saugender Passung gleitend geführt ist.

Das gehäuseseitige Ende 22 der Düsennadel 20 ist mit einer Druckplatte 24 verbunden, die ihrerseits von einer Feder 26 entgegen der Austrittsrichtung, die in der gezeigten Darstellung nach unten weist, beaufschlagt ist. Die Druckplatte 24 ist dabei in einem Raum 25 angeordnet, der seitlich vom Gehäuse 12 umfaßt ist und stirnseitig vom Druckdeckel 14 verschlossen ist. Im Druckdeckel 14 befindet sich eine zentrische Ausnehmung 28, welche zur Verbindung mit einer hier nicht näher gezeigten Steuerleitung dient, durch welche die Mischeinrichtung 10 mittels Bereitstellung von Druckfluid zur Beaufschlagung der Druckplatte bezüglich der Stellung der Düsennadel 20 ansteuerbar ist.

Der in der einzigen Figur dargestellte untere Bereich des Gehäuses 12 weist die bereits erwähnten Zuführungen 18, 19 für das flüssige bzw. das gasförmige Medium auf. Beide Zuführungen 18, 19 sind auf gleicher Höhe angeordnet und unter einem Winkel von etwa 45° zur Mittelachse der Ausnehmung 17 angewinkelt. Die Zuführungen 18, 19 sind vorbereitet für die Aufnahme von Zuführleitungen für das flüssige bzw. gasförmige Medium, die in an sich bekannter Weise am Gehäuse 12 einschraubbar sind.

Die Einmündungen der Zuführungen 18, 19 in die Ausnehmung 17, welche die darin eng toleriert eingesetzte Düsennadel 20 führt, sind ebenfalls auf gleicher Höhe einander gegenüber angeordnet, wobei jedoch die Strömungsachse jeder Zuführung 18, 19 exzentrisch zueinander in Bezug auf die Längsachse der Ausnehmung 17 verlaufen. Hierdurch wird erreicht, daß das einströmende Medium einen drallförmigen Strömungsverlauf nimmt und sich quasi schraubenlinienförmig in Austrittsrichtung vorwärts bewegt.

Die Düsennadel 20 ist ab Höhe der Einmündungen der Zuführungen 18, 19 in die Ausnehmung 17 im Gehäuse 12 zur Austrittsseite hin mit gegenläufigen wendelartig ausgebildeten Nuten versehen, die im weiteren als gegenläufiges Doppelgewinde oder Kreuzgewinde bezeichnet werden.

In gleicher Weise wie die Düsennadel 20 ist auch die Innenwandung der Ausnehmung 17 von den Einmündungen der Zuführungen 18, 19 zur Austrittsseite hin mit einem Kreuzgewinde versehen. Sowohl die Nuten in der Ausnehmung 17 als auch in der Düsennadel 20 dienen als Strömungskanal für das zuströmende flüssige bzw. gasförmige Medium. Um zu verhindern, daß Strömungsmedium entlang dem oberhalb der Einmündungen der Zuführungen 18, 19 glattflächigen Oberfläche der Düsennadel 20 in den Gehäusebereich mit der Druckplatte 24 und der Feder 26 vordringt, ist der Schaft der Düsennadel 20 von einer Dichtung 23 umschlossen.

Das untere, austrittsseitige Ende der Düsennadel 20 ist mit einer Rändelung versehen oder, wie im Ausführungsbeispiel gezeigt, mit einer Kordel. Diese Ausgestaltung bewirkt in Verbindung mit den zuvor beschriebenen gegenläufigen Doppel-Wendel-Nuten an der Wandung der Ausnehmung 17 und der Düsennadel 20 eine Verbesserung der Durchmischung des flüssigen mit dem gasförmigen Medium.

An die Stirnseite der Düsennadel 20 ist ein als Doppelkegel ausgebildeter Dichtkegel angeformt, der sich an hierfür vorgesehene formangepaßte Dichtflächen am Stutzen 16 des Gehäuses 12 anlegt und so den Austritt des aus flüssigem und gasförmigem Medium gebildeten Strömungsfluids verhindert. Bei Ansteuerung der Druckplatte 24 mittels eines die Schließkraft der Feder 26 überwindenden Druckfluids wird die Düsennadel 20 axial verschoben, so daß der Dichtkegel 30 von seinem Sitz am Stutzen 16 des Gehäuses 12 abhebt und einen Ringspalt freigibt, durch welchen das Strömungsfluid austreten kann.

Ein bevorzugter Anwendungsbereich des erfindungsgemäßen Verfahrens und der zu seiner Durchführung vorgesehenen Mischeinrichtung ist die Farbbeschichtungstechnik, bei welcher unterschiedliche Farben in beliebiger Reihenfolge verarbeitet werden, wobei ein jeglicher Farbwechsel von einer auf eine andere Farbe die Reinigung der mit den Farben beaufschlagten Leitungswege erforderlich macht, bevor eine neue Farbe zum Einsatz gelangen kann. Die Reinigung der Leitungswege erfolgt hierbei mittels eines aus Lösemittel und Luft gebildeten nebelartigen Reinigungsfluids, welches gemäß dem erfindungsgemäßen Verfahren in der zuvor beschriebenen Mischeinrichtung erzeugt und den zu reinigenden Leitungswegen zugeführt wird.

## Patentansprüche

1. Mischeinrichtung (10) mit einem Gehäuse (12), mit einer darin vorgesehenen Ausnehmung (17), die zur Führung eines Schaftes (20) dient, welches Gehäuse (12) je eine Zuführung (18,19) für das flüssige und für das gasförmige Medium aufweist, die mit der Ausnehmung (17) verbunden sind, welche Ausnehmung (17) gleichzeitig als Austrittsöffnung aus dem Gehäuse (12) dient und deren Innenwandung zumindest bereichsweise mit einem Innengewinde sowie der Schaft (20) mit einem hierzu gegenläufigen Außengewinde versehen sind, dadurch gekennzeichnet, daß der Schaft als Düsennadel (20) ausgebildet ist, die am austrittsseitigen Ende einen Ansatz (30) aufweist, der mit einer Dichtfläche am Gehäuse zusammenarbeitet, und zwecks Einstellung des Austrittsquerschnitts relativ zur Ausnehmung (17) axial verstellbar angeordnet ist.

2. Mischeinrichtung nach Anspruch 1, dadurch gekennzeichnet, daß die Innenwandung der Ausnehmung (17) des Gehäuses (12) mit zwei zueinander gegenläufigen Gewinden mit entgegengesetzter Richtung der Gewindesteigung versehen sind.

3. Mischeinrichtung nach Anspruch 1, dadurch gekennzeichnet, daß die Düsennadel mit zwei zueinander gegenläufigen Gewinden mit entgegengesetzter Richtung der Gewindesteigung versehen ist.

4. Mischeinrichtung nach Anspruch 1, dadurch gekennzeichnet, daß sowohl die Innenwandung der Ausnehmung (17) des Gehäuses (12) als auch die darin geführte Düsennadel (20) jeweils mit zwei zueinander gegenläufigen Gewinden mit entgegengesetzter Richtung der Gewindesteigung versehen sind.

5. Mischeinrichtung nach einem der vorherigen Ansprüche, dadurch gekennzeichnet, daß die Düsennadel am ausstrittsseitigen Ende bereichsweise eine Rändelung aufweist.

6. Mischeinrichtung nach einem der Ansprüche 1 bis 4, dadurch gekennzeichnet, daß die Düsennadel (20) am austrittsseitigen Ende bereichsweise mit einer Kordel versehen ist.

7. Mischeinrichtung nach einem der vorherigen Ansprüche, dadurch gekennzeichnet, daß die Düsennadel (20) mit einer Schließvorrichtung zusammenarbeitet, welche die Düsennadel (20) gegen den Mediumdruck gehäuseeinwärts beaufschlagt, so daß sich in Ruhestellung der Ansatz (30) an die Dichtfläche am Gehäuse (12) anlegt.

8. Mischeinrichtung nach Anspruch 7, dadurch gekennzeichnet, daß der am austrittsseitigen Ende der Düsennadel angeordnete Ansatz (30) als Kegel ausgebildet ist.

9. Mischeinrichtung nach Anspruch 8, dadurch gekennzeichnet, daß der Dichtkegel (30) am austrittsseitigen Ende der Düsennadel (20) als Doppelkegel ausgebildet ist.

10. Mischeinrichtung nach einem der vorherigen Ansprüche, dadurch gekennzeichnet, daß die Zuführungen (18,19) für das flüssige und für das gasförmige Medium als Bohrungen ausgebildet sind, deren Längsachsen tangential zur Innenwandung der Ausnehmung (17) angeordnet sind.

11. Mischeinrichtung nach einem der vorherigen Ansprüche, dadurch gekennzeichnet, daß die Zuführungen (18,19) für das flüssige und für das gasförmige Medium in Austrittsrichtung der Ausnehmung unter einem Winkel < = 60° in die Ausnehmung (17) einmünden.

## Claims

1. Mixing device (10) with a housing (12), having a clearance (17) which is provided in said housing and serves to guide a shank (20), which housing (12) exhibits in each case one feed means (18,19) for the liquid and for the gaseous medium, said feed means being connected to the clearance (17), which clearance (17) simultaneously serves as an outlet opening from the housing (12), and the inner wall of the clearance is provided, at least in certain areas, with an internal thread and the shank (20) is provided with an external thread running in the opposite direction to said internal thread, characterized in that the shank is designed as a nozzle needle (20) which, at the outlet end, exhibits an extension (30) which interacts with a sealing surface on the housing and, for the purpose of setting the outlet cross-section, is arranged such that it can be adjusted axially relative to the clearance (17).

2. Mixing device according to Claim 1, characterized in that the inner wall of the clearance (17) of the housing (12) are [sic] provided with two mutually opposite threads with the thread leads running in opposite directions.

3. Mixing device according to Claim 1, characterized in that the nozzle needle is provided with two mutually opposite threads with the thread leads running in opposite directions.

4. Mixing device according to Claim 1, characterized in that both the inner wall of the clearance (17) of the housing (12) and the nozzle needle (20) which is guided therein are each provided with two mutually opposite threads with the thread leads running in opposite directions.

5. Mixing device according to one of the preceding claims, characterized in that the nozzle needle exhibits straight knurling in certain regions at the outlet end.

6. Mixing device according to one of Claims 1 to 4, characterized in that the nozzle needle (20) is provided with diamond-shaped knurling in certain regions at the outlet end.

7. Mixing device according to one of the preceding claims, characterized in that the nozzle needle (20) interacts with a closure device which forces the nozzle needle (20) to within the housing counter to the medium pressure, with the result that, in the rest position, the extension (30) comes to rest against the sealing surface on the housing (12).

8. Mixing device according to Claim 7, characterized in that the extension (30) arranged at the outlet end of the nozzle needle is designed as a cone.

9. Mixing device according to Claim 8, characterized in that the sealing cone (30) at the outlet end of the nozzle needle (20) is designed as a double cone.

10. Mixing device according to one of the preceding claims, characterized in that the feed means (18,19) for the liquid and for the gaseous medium are designed as bores whose longitudinal axes are arranged tangentially with respect to the inner wall of the clearance (17).

11. Mixing device according to one of the preceding claims, characterized in that the feed means (18,19) for the liquid and for the gaseous medium open into the clearance (17) at an angle < = 60° in the outlet direction of the clearance.

## Revendications

1. Dispositif mélangeur (10) comportant un corps (12) avec, à l'intérieur de celui-ci, une cavité (17) qui assure le guidage d'une tige (20), lequel corps (12) présente deux entrées (18, 19) respectivement pour le milieu liquide et pour le milieu gazeux qui communiquent avec la cavité (17), cavité (17) qui sert simultanément d'orifice de sortie et dont la paroi intérieure est pourvue, au moins localement, d'un filetage intérieur, la tige (20) étant pourvue d'un filetage extérieur en sens contraire de celui de la cavité, caractérisé par le fait que la tige est agencée sous forme de pointeau (20) qui, à son extrémité côté sortie, est pourvu d'un épaulement (30) qui coopère avec une surface d'étanchéité du corps et qui, à des fins de réglage de la section de sortie est montée avec possibilité de déplacement axial par rapport à la cavité (17).

2. Dispositif mélangeur selon la revendication 1, caractérisé par le fait que la paroi intérieure de la cavité (17) du corps (12) est pourvue de deux filetages en opposition réciproque avec des pas contraires.

3. Dispositif mélangeur selon la revendication 1, caractérisé par le fait que le pointeau (20) est pourvu de deux filetages en opposition réciproque avec des pas contraires.

4. Dispositif mélangeur selon la revendication 1, caractérisé par le fait qu'aussi bien la paroi intérieure de la cavité (17) du corps (12) que le pointeau (20) guidé dans celle-ci sont pourvus de deux filetages en opposition réciproque avec des pas contraires.

5. Dispositif mélangeur selon l'une des revendications précédentes, caractérisé par le fait que le pointeau, à son extrémité côté sortie, est pourvu localement d'un moletage.

6. Dispositif mélangeur selon l'une des revendications 1 à 4, caractérisé par le fait que le pointeau (20), à son extrémité côté sortie, est pourvu localement d'une moletage croisé.

7. Dispositif mélangeur selon l'une des revendications précédentes, caractérisé par le fait que le pointeau (20) coopère avec un dispositif de fermeture qui agit sur le pointeau (20) en direction de l'intérieur du corps, à l'encontre de la pression du milieu, de manière telle qu'en position de repos, l'épaulement (30) soit appliqué sur la surface d'étanchéité du corps (12).

8. Dispositif mélangeur selon la revendication 7, caractérisé par le fait que l'épaulement (30) disposé à l'extrémité côté sortie du pointeau (20) est agencé sous forme de cône.

9. Dispositif mélangeur selon la revendication 8, caractérisé par le fait que le cône d'étanchéité (30) à l'extrémité côté sortie du pointeau (20) est agencé sous forme de cône double.

10. Dispositif mélangeur selon l'une des revendications précédentes, caractérisé par le fait que les entrées (18, 19) pour le milieu liquide et le milieu gazeux sont agencées sous forme de perçages dont les axes longitudinaux sont disposé tangentiellement à la paroi intérieure des cavités (17).

11. Dispositif mélangeur selon l'une des revendications précédentes, caractérisé par le fait que les entrées (18, 19) pour le milieu liquide et le milieu gazeux débouchent dans la cavité (17) sous un angle ≦ 60° dans la direction de sortie de la cavité.
